# EUROPÄISCHE PATENTSCHRIFT

(11) **EP 0 411 203 B1**
(45) Veröffentlichungstag und Bekanntmachung des Hinweises auf die Patenterteilung: **11.08.1993**
(21) Anmeldenummer: 89116939.3
(22) Anmeldetag: 13.09.1989
(51) Int. Cl.: B05B 7/06, B05B 7/12

(54) **Spritzpistole**
Spray gun
Pistolet de pulvérisation

(30) Priorität: 04.08.1989 DE 3925931
(43) Veröffentlichungstag der Anmeldung: 06.02.1991
(73) Patentinhaber: ABB FLAKT, INC, Madison Heights, MI 48071 (US)
(72) Erfinder: Frikker, Jozsef, D-6072 Dreieich (DE)
(74) Vertreter: Vetter, Ewald Otto, Dipl.-Ing.

(56) Entgegenhaltungen:
- BE-A- 649 073
- US-A- 3 059 859
- US-A- 3 396 911

## Beschreibung

Die Erfindung betrifft eine Spritzpistole mit Luftzerstäubung gemäß dem Oberbegriff von Anspruch 1.

Eine solche Spritzpistole ist aus der US-A-3 396 911 bekannt. Der Schließkegel der Nadel ist außerhalb der Düse angeordnet, und die Düse wird von außen mit dem Schließkegel geöffnet und verschlossen. Die Nadel wird durch Bedienung des Pistolen-Betätigungshebels verschoben. Der Vorschub der Nadel wird durch eine Einstellschraube festgelegt.

Herkömmliche luftzerstäubende Spritzpistolen, die mit einer Düse und einer Nadel ausgerüstet sind, zerstäuben die zu verarbeitende Flüssigkeit mittels Druckluft. Wegen der unterschiedlichen physikalischen Eigenschaften der Flüssigkeiten müssen viele Arten von Düsen- und Nadelkombinationen mit unterschiedlichen Bohrungsdurchmessern der Düsen eingesetzt werden, um die Vielzahl von Flüssigkeiten optimal zerstäuben zu können. Um den Ausflußquerschnitt zwischen Düse und Nadel an die jeweilige Flüssigkeit anzupassen, hat die Nadel bei bekannten Spritzpistolen einen einstellbaren Hub, womit der Ausflußquerschnitt zwischen Düse und Nadel auf eine gewünschte Größe eingestellt werden kann.

Ein Nachteil bekannter Spritzpistolen liegt darin, daß die Nadel häufig nicht in der Mitte der Düse sitzt, weshalb die Flüssigkeit nicht gleichmäßig zentrisch aus der Düse ausströmt, sondern in eine nicht gewünschte seitliche Richtung.

Durch die Erfindung soll die Aufgabe gelöst werden, eine Spritzpistole der eingangs genannten Art so weiterzubilden, daß ein gleichmäßiger zentrischer und ringförmiger Ausflußquerschnitt für die Flüssigkeit erreicht wird.

Diese Aufgabe wird gemäß der Erfindung durch die kennzeichnenden Merkmale von Anspruch 1 gelöst.

Weitere Merkmale der Erfindung sind in den Unteransprüchen enthalten.

Eine beispielsweise Ausführungsform der Erfindung wird nachfolgend anhand der einzigen Figur der Zeichnung erläutert, die schematisch im Schnitt eine bevorzugte Ausführungsform einer Spritzpistole nach der Erfindung zeigt.

Die Spritzpistole 12 nach der Zeichnung besteht aus einem Pistolenkörper 4, auf den ein Zylinder 3 aufgeschraubt ist, der einen Anschluß 14 für die Zufuhr von Druckluft aufweist. In den Pistolenkörper 4 ist eine Düse 2 fest eingebaut.
Die Düse 2 und der Pistolenkörper 4 haben eine zentrale Bohrung, in der eine mit der Düse 2 zusammenwirkende Nadel 1 axial verschiebbar angeordnet ist.
Im Zylinder 3 ist ein Kolben 6 axial verschiebbar eingebaut, der durch Druckluft vom Anschluß 14 her beaufschlagbar ist. Zwischen dem Kolben 6 und dem Zylinder 3 ist ein Dichtungsring 16 eingebaut.
Der Kolben 6 hat einen radialen Bund, der an einem Anschlagring 5 anschlagen kann, wodurch der axiale Weg des Kolben 6 in Richtung zur Ausflußöffnung der Spritzpistole hin begrenzt wird. Der Anschlagring 5 sitzt in einer Ringnut des Zylinders 3. Die innere Stirnfläche des Kolbens 6 liegt, wie dargestellt, an einem Flansch 18 an und zwischen dem Flansch 18 und einer Scheibe 32, die an den Pistolenkörper 4 angeschraubt ist, sind Tellerfedern 10 eingebaut.
Der Flansch 18 hat einen zentralen Gewindestutzen, auf den eine Büchse 20 aufgeschraubt ist, die ihrerseits einen Hals oder Bund 22 hat, der auf der Nadel 1 sitzt bzw. durch den sich die Nadel 1 hindurch erstreckt. Die Stirnfläche des Bundes 22 liegt an einer Schulter 24 der Nadel 1 an. Der Flansch 18 hat eine zentrale axiale Bohrung, durch die hindurch sich die Nadel 1 erstreckt, auf deren linken, mit Gewinde versehenen Ende 28 eine Mutter 30 aufgeschraubt ist. Der Flansch 18 und die Büchse 20 sind somit zwischen der Schulter 24 der Nadel 1 und der Mutter 30 in Axialrichtung eingespannt.
Zwischen der Scheibe 32 und dem Pistolenkörper 4 ist ein Dichtungsring 34 und eine Dichtungsmembran 36 eingebaut. Die Nadel 1 ist in der Düse 2 zentrisch gelagert, die zu diesem Zweck einen Lagerabschnitt 26 aufweist, der ein Gleitlager für die Nadel 1 bildet. Der Lagerabschnitt 26 schließt sich unmittelbar an das äußere freie Ende 38 der Düse 2 an, so daß die Nadel 1 nahe der Ausflußöffnung der Flüssigkeit aus der Spritzpistole gelagert ist, wodurch man eine relativ genaue zentrische Lagerung der Nadel 1 in der Düse 2 erreicht. Im Lagerabschnitt 26 ist wenigstens ein axialer Kanal 8 ausgebildet für den Durchfluß der Flüssigkeit zur Austrittsöffnung.
Die Nadel 1 ist an ihrem in der Zeichnung rechten Ende mit einem Schließkegel 40 ausgerüstet, der mit dem Ende 38 der Düse 2 zusammenwirkt.
Erfindungsgemäß ist nun der Schließkegel 40 der Nadel 1 außerhalb des äußeren Endes 38 der Düse 2 angeordnet, und er bildet zusammen mit dem Ende 38 der Düse 2 einen ringkegelförmigen Ausflußquerschnitt 7.
Das Ende 38 der Düse 2 hat zu diesem Zweck eine sich kegelförmig in Ausflußrichtung erweiternde Endfläche, der die Kegelfläche des Schließkegels 40 gegenüberliegt, so daß zwischen diesen beiden kegelförmigen Flächen bei geöffneter Spritzpistole der ringkegelförmige Ausflußspalt 7 gebildet wird.
Radial außerhalb des Ausflußspaltes 7 münden Austrittsöffnungen 42 für die Zerstäuberluft, durch welche die aus dem Ausflußquerschnitt oder Ausflußspalt 7 austretende Flüssigkeit zerstäubt wird.
Mittels einer Überwurfmutter 48 ist auf dem Pistolenkörper 4 ein Kopfstück 46 aufgeschraubt und in diesem Kopfstück 46 sind geeignete Kanäle und Austrittsöffnungen 44 für sogenannte Hornluft ausgebildet, durch welche der zerstäubte Flüssigkeitsstrom in eine gewünschte Form gebracht werden kann, beispielsweise kann er durch die aus den Düsen 44 austretende Luft in eine elliptische Form gebracht werden.
Im Pistolenkörper 4 und im Kopfstück 46 sind geeignete Kanäle für die Zufuhr und Durchleitung der Zerstäuberluft und der Hornluft ausgebildet.
Zwischen dem Pistolenkörper 4 und der Düse 2 einerseits sowie der Nadel 1 andererseits ist ein Ringkanal 52 ausgebildet, in den über einen Zulaufanschluß 50 die zu zerstäubende Flüssigkeit eingeführt werden kann.
Die erfindungsgemäße Spritzpistole arbeitet folgendermaßen. Der Zylinder 3 kann mehr oder weniger weit auf den Pistolenkörper 4 aufgeschraubt werden, wodurch über den Anschlagring 5 der Hub des Kolbens 6 eingestellt werden kann. Der Letztere wird mit Druckluft über den Anschluß 14 beaufschlagt, wodurch er sich axial nach rechts in der Figur bewegt, bis er an dem Anschlagring 5 anschlägt. Über den Flansch 18, die Büchse 20 und die Schulter 24 wird die Nadel 1 bei dieser Bewegung mitgenommen und axial nach rechts in der Figur verschoben, wodurch die Spritzpistole geöffnet wird, d.h., der Schließkegel 40, der bei geschlossener Spritzpistole auf der kegelförmigen Austrittsfläche des Endes 38 der Düse 2 aufsitzt, löst sich von dieser Fläche und gibt dadurch den ringkegelförmigen Ausflußquerschnitt 7 frei. Je nach Einstellung des Anschlagringes 5 kann nun der Hub des Kolbens 6 und damit der Hub der Nadel 1 relativ zur Düse 2 und damit die Größe des Ausflußquerschnittes 7 eingestellt werden.
Bei dieser Hubbewegung werden die Tellerfedern 10 entsprechend zusammengedrückt.
Die Flüssigkeit strömt vom Zulaufanschluß 50 durch den Ringraum 52 zwischen Nadel 1 und Pistolenkörper 4 bzw. Düse 2 dann durch den axialen Kanal 8 im Lagerabschnitt 26 und danach durch einen Ringkanal 9 zwischen der Düse 2 und dem Endstück der Nadel 1. Dieses Endstück der Nadel 1 hat einen etwas kleineren Durchmesser als der Mittelabschnitt, der im Lagerabschnitt 26 zentrisch geführt ist.
Wird die Druckluft abgeschaltet und damit der Kolben 6 entlastet, so wird durch die Tellerfedern 10 der Flansch 18 und mit ihm der Kolben 6 nach links in der Figur verschoben, wobei der Flansch 18 die Mutter 30 und damit die Nadel 1 bei dieser Bewegung nach links mitnimmt, wodurch der Ausflußspalt 7 geschlossen wird, sobald der Schließkegel 40 an der kegelförmigen äußeren Fläche des Endes 38 der Düse 2 zur Anlage gelangt.
Ein Anschlagring 54, der in einer Nut des Bundes 22 sitzt, und der an der Scheibe 32 anschlagen kann, legt die Endposition der Buchse 20 und der Dichtungsmembran 36 nach links in der Zeichnung, d.h. in Schließrichtung fest, wenn die Nadel 1 ausgebaut ist.
Es wurde bereits ausgeführt, daß der Schließkegel 40 außerhalb des äußeren freien Endes 38 der Düse 2, d.h. diesem Ende gegenüberliegend und mit diesem zusammenwirkend angeordnet ist. Er öffnet und schließt dort die Düse 2. Bei geschlossenem Ausflußspalt 7 kann somit außerhalb der Düse keine Flüssigkeit, z.B. eine Farbe, eintrocknen, wie dies bei den herkömmlichen Spritzpistolen der Fall ist. Innerhalb des Austrittsspaltes 7 bleibt hingegen die zu verarbeitende Farbe ohnehin flüssig.
Wie erläutert wird die Spritzpistole nicht in Einwärtsrichtung wie bisher, sondern in Auswärtsrichtung geöffnet, womit der eingestellte Ausflußquerschnitt 7 für die Flüssigkeit zwangsläufig freigegeben wird.Die Bewegungsrichtung der Nadel 1 ist beim Öffnen der Spritzpistole identisch mit der Richtung des Flüssigkeitsstromes, wodurch das Ausströmen der Flüssigkeit beim Öffnen der Pistole positiv beeinflußt wird.
Durch die zentrische Führung der Nadel 1 in der Düse 2 mit Hilfe des Lagerabschnittes 26 wird ein gleichmäßiger zentrischer Austritt der Flüssigkeit aus der Düse erreicht, was sich beim Zerstäuben vorteilhaft auswirkt.
Die Verstellung bzw. die Einstellung des Ausflußquerschnittes 7 zwischen der Düse 2 und der Nase 1 erfolgt, wie oben ausgeführt, durch entsprechendes Drehen des Zylinders 3 relativ zum Pistolenkörper 4, wodurch der Erstere mehr oder weniger weit auf den Letzteren aufgeschraubt und damit der Hub des Kolbens 6 eingestellt wird.
Die einstellbare Ringkegelform des Flüssigkeitsstromes zwischen der Düse 2 und der Nadel 1 ermöglicht eine sehr gute Anpassung des Flüssigkeitsstromes an die Zerstäuberluft, was den Vorteil bietet, daß mit relativ geringem Luftdruck und relativ geringem Luftvolumen eine optimale Zerstäubung mit nur minimalem Spritznebel ermöglicht wird.
Die Erfindung erlaubt eine wirtschaftlichere Luftzerstäubung für viele Arten von Flüssigkeiten mit hohen Oberflächenspannungen, wie z.B. insbesondere Wasserlacken.

## Patentansprüche

1. Spritzpistole mit Luftzerstäubung, mit einem Gehäuse mit einer Düse (2) und einer axial verschiebbaren Nadel (1), die einen mit der Düse zusammenwirkenden Schließkegel (40) aufweist, mit einstellbarem Ausflußquerschnitt zwischen Düse (2) und Schließkegel (40), wobei der Schließkegel (40) der Nadel (1) gegenüber dem äußeren freien Ende (38) der Düse (2) angeordnet ist, die an diesem äußeren freien Ende (38) durch den Schließkegel (40) der Nadel (1) geöffnet und geschlossen wird, die Öffnungsrichtung der Nadel (1) in der Ausflußrichtung des Flüssigkeitsstromes liegt und die Nadel (1) in der Düse (2) zentrisch gelagert ist,
**dadurch gekennzeichnet,**
daß die Düse (2) mit einem Lagerabschnitt (26) für die Nadel (1) versehen ist, in welchem wenigstens ein axialer Kanal (8) für den Durchfluß der Flüssigkeit ausgebildet ist.

2. Spritzpistole nach Anspruch 1, dadurch gekennzeichnet, daß der Ausflußquerschnitt (7) zwischen dem Ende (38) der Düse (2) und dem Schließkegel (40) stufenlos nach außen in Richtung des Flüssigkeitsstromes verstellbar ist.

3. Spritzpistole nach Anspruch 2 , dadurch gekennzeichnet, daß der Ausflußquerschnitt (7) eine sich in Ausflußrichtung erweiternde Ringkegelform hat.

4. Spritzpistole nach einem der vorhergehenden Ansprüche, dadurch gekennzeichnet, daß die Nadel (1) mittels eines durch Druckluft beaufschlagbaren Kolbens (6) axial verschiebbar und einstellbar ist.

5. Spritzpistole nach Anspruch 4, dadurch gekennzeichnet, daß der Hub des Kolbens (6) und damit die Einstellung des Ausflußquerschnittes (7) zwischen Düse und Schließkegel mittels eines axial verstellbaren Anschlagringes (5) einstellbar ist.

## Claims

1. A spray gun with air atomisation, comprising a housing having a nozzle (2) and an axially displaceable needle (1) which has a closure cone (40) co-operating with the nozzle, with an adjustable discharge cross-section between the nozzle (2) and the closure cone (40), wherein the closure cone (40) of the needle (1) is arranged opposite the outer free end (38) of the nozzle (2) which is opened and closed at said outer free end (38) by the closure cone (40) of the needle (1), the direction of opening of the needle (1) lies in the direction of discharge of the fluid flow and the needle (1) is mounted centrally in the nozzle (2), characterised in that the nozzle (2) is provided with a mounting portion (26) for the needle (1), in which mounting portion there is at least one axial duct (8) for the fluid to flow therethrough.

2. A spray gun according to claim 1 characterised in that the discharge cross-section (7) between the end (38) of the nozzle (2) and the closure cone (40) is steplessly adjustable outwardly in the direction of the flow of fluid.

3. A spray gun according to claim 2 characterised in that the discharge cross-section (7) is of an annular conical shape which increases in size in the discharge direction.

4. A spray gun according to one of the preceding claims characterised in that the needle (1) is axially displaceable and adjustable by means of a piston (6) which can be acted upon by compressed air.

5. A spray gun according to claim 4 characterised in that the stroke of the piston (6) and therewith the setting of the discharge cross-section (7) between the nozzle and the closure cone is adjustable by means of an axially displaceable stop ring (5).

## Revendications

1. Pistolet de pulvérisation à pulvérisation d'air, comprenant un boîtier muni d'une buse (2) et une aiguille (1) pouvant être déplacée axialement qui présente un cône de fermeture (40) coopérant avec la buse, comprenant en outre, entre la buse (2) et le cône de fermeture (40), une section d'écoulement réglable, le cône de fermeture (40) de l'aiguille (1) étant disposé contre l'extrémité extérieure libre (38) de la buse (2) qui, à cette extrémité extérieure libre (38), peut être ouverte ou fermée par le cône de fermeture (40) de l'aiguille (1), l'orifice de l'aiguille (1) se situant dans le sens d'écoulement du flux de liquide et l'aiguille (1) étant montée de manière centrée dans la buse (2), caractérisé en ce que la buse (2) est munie d'un logement (26) pour l'aiguille (1) dans lequel est réalisé au moins un canal (8) axial pour le passage du liquide.

2. Pistolet de pulvérisation selon la revendication 1, caractérisé en ce que la section d'écoulement (7) entre l'extrémité (38) de la buse (2) et le cône de fermeture (40) peut être déplacée en continu vers l'extérieur dans la direction du flux de liquide.

3. Pistolet de pulvérisation selon la revendication 2, caractérisé en ce que la section d'écoulement (7) a une forme conique annulaire s'élargissant dans le sens de l'écoulement.

4. Pistolet de pulvérisation selon l'une des revendications précédentes, caractérisé en ce que l'aiguille (1) peut être déplacée axialement et réglée au moyen d'un piston (6) pouvant être actionné par air comprimé.

5. Pistolet de pulvérisation selon la revendication 4, caractérisé en ce que la course du piston (6) et donc la section d'écoulement (7) entre la buse et le cône de fermeture peuvent être réglées au moyen d'une bague de butée (5) mobile axialement.
